# EUROPÄISCHE PATENTSCHRIFT

(11) **EP 0 181 853 B1**
(45) Veröffentlichungstag und Bekanntmachung des Hinweises auf die Patenterteilung: **27.01.1988**
(21) Anmeldenummer: 85890169.7
(22) Anmeldetag: 30.07.1985
(51) Int. Cl.: C21C 7/072

(54) **Gasspülstein für metallurgische Öfen und Gefässe**
Gas flushing plug for metallurgical furnaces and vessels
Brique pour lavage au gaz pour fours et récipients métallurgiques

(30) Priorität: 18.09.1984 AT 2962/84
(43) Veröffentlichungstag der Anmeldung: 21.05.1986
(73) Patentinhaber: Radex Austria Aktiengesellschaft für feuerfeste Erzeugnisse, 9545 Radenthein (AT)
(72) Erfinder: Illemann, Heinrich, A-9524 St. Magdalen (AT); Heinricher, Gustav-Mario, Dipl. Ing., A-9873 Döbriach (AT)
(74) Vertreter: Leeb, Walther Dr., Patentanwalt

(56) Entgegenhaltungen:
- EP-A- 0 105 868
- DE-A- 2 243 200
- DE-A- 3 110 204
- DE-C- 1 458 806
- DE-U- 8 129 091
- FR-A- 2 451 945
- GB-A- 1 210 314
- US-A- 3 395 910
- PATENT ABSTRACTS OF JAPAN, Band 6, Nr. 19 (C-90)[897], 3. Februar 1982
- PATENT ABSTRACTS OF JAPAN, Band 5, Nr. 168 (C-77)[840], 27. Oktober 1981

## Beschreibung

Die Erfindung betrifft einen Gasspülstein für metallurgische Öfen und Gefässe.

In neuerer Zeit werden in steigendem Umfang feuerfeste, gasdurchlässige Formkörper, die allgemein als Gasspülsteine bezeichnet werden, zum Einblasen verschiedener Gase in metallurgische Öfen und Gefässe durch deren Auskleidung hindurch zur Behandlung von Metallen bzw. Metallschmelzen verwendet. Diese Gasspülsteine werden insbesondere in Konvertern zum Frischen von Roheisen, in Roheisenpfannen, Giesspfannen und Zwischengefässen (Tundish) beim Stranggiessen von Stahl meist im Boden angeordnet, können jedoch in allen diesen Aggregaten und ebenso in anderen metallurgischen Öfen und Gefässen, z.B. Lichtbogenöfen oder Gefässen zur Behandlung von Nichteisenmetallen, wie Aluminiumschmelz- öfen, auch in die Auskleidung der Seitenwände eingebaut werden.

Als Gasspülsteine werden entweder Steine mit normaler erhöhter Porosität, das heisst Steine mit einer erhöhten Anzahl von willkürlich verteilten Poren, oder aber Steine mit einer sogenannten gerichteten Porosität, das sind Steine, in welchen sich eine Anzahl von Poren in einer gewünschten Richtung durchgehend durch den ganzen Stein erstreckt, verwendet. Steine mit gerichteter Porosität haben den Vorteil, dass durch die gerichteten Poren gewünschtenfalls auch feinkörnige feste Stoffe in Trägergasen suspendiert werden können.

Ein häufiger Nachteil von Gasspülsteinen der üblicherweiseverwendeten Art besteht darin, dass ihre Haltbarkeit geringer ist als die der feuerfesten Auskleidung in ihrer Umgebung in dem betreffenden Ofen bzw. Gefäss und sich dann durch den vorzeitigen Verschleiss der Gasspülsteine Stillstandszeiten für diesen Ofen bzw. dieses Gefäss ergeben. Es ist daher bereits auf verschiedene Weise versucht worden, die Haltbarkeit von Gasspüfsteinen, die gewöhnlich in einem Lochstein angeordnet sind, zu verbessern. So ist beispielsweise ein an seinen Seitenwänden und auf seiner Bodenfläche, dem Spülsteinboden, mit Blech ummantelter Gasspülstein bekannt, durch dessen Inneres sich Metallplatten erstrecken und bei dem an seinem vom Ofeninneren bzw. Gefässinneren abliegenden Ende, das den Spülsteinboden bildet und ein Gaszuführungsrohr für das Durchleiten von Gas durch den Gasspülstein in die zu behandelnde Metallschmelze aufweist, an dieses Gaszuführungsrohr ein spiralförmiges Rohr zur Zuführung des Spülgases angeschlossen ist, wobei das Gaszuführungsrohr und das spiralförmige Rohr in einem feuerfesten Sintermaterial eingebettet sind (FR-OS 2451 945). Das spiralförmige Rohr soll bei dieser Konstruktion dazu dienen, Metallschmelze, die infolge des Verschteisses oder von Rissen des Gasspülsteines in dessen Inneres eingedrungen ist und/oder infolge einer zumindest teilweise Zerstörung des Blechmantels am heissen Ende des Gasspülsteines in diesen oder zwischen diesen und den Lochstein gelangt ist, zum Erstarren zu bringen und dadurch an einem weiteren Ausfliessen aus dem metallurgischen Ofen oder Gefäss zu hindern. Ein solcher bekannter Gasspülstein hat aber vor allem den Nachteil, dass er nicht auswechselbar ist und dadurch Unterbrechungen des Betriebes des Ofens oder Gefässes erforderlich werden, da dieser Stein trotz der angeführten Massnahmen einem rascheren Verschleiss unterliegt als die Auskleidung in seiner nächsten Umgebung. Ferner ist ein in einem feuerfesten Lochstein angeordneter Gasspülstein bekannt, bei dem das Gaszuführungsrohr nicht direkt an den Gasspülstein angeschlossen ist, sondern mit einer in einen feuerfesten Körper, nämlich in den Lochstein selbst oder einen unter dem Spülstein angeordneten feuerfesten, blockartigen Körper, eingeformten und an den Gasspülstein angeschlossenen Leitungsschlange, die spiralförmig ausgebildet sein kann, verbunden ist (DE-OS 3110204). Ein Durchbruch von Metall kann jedoch mit dieser Konstruktion nicht mit Sicherheit verhindert weden. Eine erhebliche Verbesserung wird mit Gasspülsteinen erreicht, die an ihrem vom Ofeninneren bzw. Gefässinneren abliegenden Ende, das den Spülsteinboden bildet, auf einem Sicherungsblock aufruhen und für die Gaszuführung ein Rohrsystem aufweisen, das von einer doppelten, teilweise vertikal verlaufenden Rohrschlange gebildet und im Sicherungsblock eingebettet ist (europäische Patentanmeldung 105868). Durch diese Teilung des Gaszuführungsrohres wird eine in das Rohr gegebenenfalls eindringendes flüssige Metallmenge, z.B. Stahlmenge, und damit deren Wärmeinhalt geteilt und ferner die Oberfläche zur rascheren Erstarrung der eingedrungenen Schmelze vergrössert; zusätzlich wird eine Erstarrung von eingedrungener Metallschmelze noch dadurch bewirkt, dass das Gaszuführungsrohr auch gegen die Richtung des ferrostatischen Druckes geführt ist.

Die Erfindung zielt nun darauf ab, einen Gasspülstein für metallurgische Öfen und Gefässe zu schaffen, der an seinem vom Ofeninneren bzw. Gefässinneren abliegenden, kalten Steinende mit einem Gaszuführungsrohr verbunden ist und bei dem es mit Hilfe einfacher Massnahmen möglich ist, die Gefahr eines Durchbruches von Metallschmelze durch das Gaszuführungsrohr auf wirksame Weise zu verhindern. Demnach betrifft die Erfindung einen feuerfesten Gasspülstein für metallurgische Öfen und Gefässe, der an seinem vom Ofeninneren bzw. Gefässinneren abliegenden kalten Steinende mit einem Gaszuführungsrohr verbunden und dadurch gekennzeichnet ist, dass im Gaszuführungsrohr zentrisch sich in dessen Längsrichtung erstreckend ein voll ausgebildeter Metallkern mit einer ihn schraubenlinienförmig umgebenden Wendel aus Metall angeordnet ist. Zur weiteren Erhöhung der Sicherheit kann das Gaszuführungsrohr zumindest in seinem an das kalte Steinende anschliessenden Teil konzentrisch von einem Schutzrohr umgeben sein, das mit einer feuerfesten Masse gefüllt ist.

Die Erfindung wird an Hand der Zeichnung näher erläutert, in der schematisch im Teilschnitt ein mit einer Blechummantelung versehener Gasspülstein mit einem Gaszuführungsrohr und einem dieses umgebenden Schutzrohr dargestellt ist. Der in der Zeichnung mit 1 bezeichnete Gasspülstein kann eine beliebige Form, z.B. wie gezeigt die Form eines Quaders oder eine konische Form, aufweisen und beispielsweise in einem (nicht dargestellten) Lochstein angeordnet sein. Auch das feuerfeste Material, aus dem der Stein 1 aufgebaut ist, ist für die vorliegende Erfindung ohne Belang und kann entsprechend dem vorgesehenen Verwendungszweck des Steines gewählt werden. Der dargestellte Spülstein 1 hat neben normalen, also willkürlich verteilten, ungerichteten Poren 2 noch gerichtete Poren 3, die sich in seiner Längsrichtung erstrecken und vom kalten Steinende bis zu dem dem Ofeninneren bzw. Gefässinneren zugewandten Steinende, dem heissen Steinende, durchgehen. Der Gasspülstein 1 ist an seinen Seitenflächen von einem Blechmantel 5 umhüllt und weist an seinem vom Ofeninneren bzw. Gefässinneren abliegenden, kalten Steinende 4 einen Blechboden 6 auf. Der Blechmantel 5, der sich über die gesamte Seitenlänge des Gasspülsteines 1 erstrecken oder aber nur die Seitenflächen des in der Zeichnung wiedergegebenen kalten Steinendteils bedecken kann, und der Blechboden 6 bewirken, dass das gesamte zugeführte Spülgas in den Gasspülstein 1 eindringt und ein Abströmen dieses Gases nach aussen verhindert wird. Zwischen dem kalten Steinende 4 und dem Blechboden 6 kann ein spaltförmiger Zwischenraum 7, der als Gaszuführungsspalt bezeichnet werden kann, vorhanden sein, um eine gleichmässige Verteilung des zugeführten Gasstromes über den Steinquerschnitt zu gewährleisten.

Das kalte Steinende 4 bzw. der gegebenenfalls vorhandene Blechboden 6 ist mit einem Gaszuführungsrohr 8 verbunden, durch welches das gewünschte Spülgas oder Spülmedium dem Gasspülstein 1 zugeführt wird. Im Inneren dieses Gaszuführungsrohres 8 und zentrisch sich in dessen Längsrichtung erstreckend ist ein voll ausgebildeter Metallkern 9, in der Regel ein Stahlkern, vorzugsweise ein Rundstahl, mit einer ihn schraubenlinienförmig umgebenden Wendel 10 aus Metall, gewöhnlich ebenfalls aus Stahl, angeordnet. Diese Wendel 10, die zweckmässig aus Stahldraht besteht und um den Metallkern gewickelt ist, ist an dem Metallkern 9 auf geeignete Weise befestigt, z. B. durch Schweissung (bei 11 ) oder durch blosses federndes Umfassen, und liegt an der Innenwand des Gaszuführungsrohres 8 an. Das Spülmedium strömt durch den zwischen dem Metallkern 9 und der Innenwand des Gaszuführungsrohres 8 verbleibenden Zwischenraum zum Gasspülstein 1. Der Metallkern 9 seinerseits ist am Gaszuführungsrohr 8 befestigt (bei 12), beispielsweise durch Anschweissen oder mit Hilfe von Schrauben oder Bolzen, die von aussen her durch die Wand des Gaszuführungsrohres 8 in dessen Inneres gehen.

Der Metallkern 9 stellt zusammen mit der Wendel 10 eine wirksame Durchbruchssicherung dar, denn es ist verständlich, dass flüssiges Metall, das gegebenenfalls durch den Gasspülstein 1 in das Gaszuführungsrohr 8 durchgebrochen ist, in diesem Rohr durch den Metallkern 9 und die an die Innenwand dieses Rohres anliegende Wendel 10 gezwungen wird, mehrmals um den Metallkern herumzufliessen, wodurch es abgekühlt und in Kürze zum Erstarren gebracht wird.

Gewünschtenfalls kann das Gaszuführungsrohr 8 zumindest in seinem an das kalte Steinende 4 anschliessenden Teil konzentrisch von einem Schutzrohr 13 umgeben sein, das mit einer feuerfesten Masse 14, insbesondere einer Giessmasse, gefüllt ist. Dieses Schutzrohr 13 mit der feuerfesten Masse 14 verhindert eine weitere Ausbreitung eines eventuellen Durchbruches von flüssigem Metall durch die Wandung des Gaszuführungsrohres 8.

## Patentansprüche

1. Gasspülstein für metallurgische Öfen und Gefässe, der an seinem vom Ofeninneren bzw. Gefässinneren abliegenden, kalten Steinende mit einem Gaszuführungsrohr verbunden ist, dadurch gekennzeichnet, dass im Gaszuführungsrohr (8) zentrisch sich in dessen Längsrichtung erstrekkend ein voll ausgebildeter Metallkern (9) mit einer ihn schraubenlinienförmig umgebenden Wendel (10) aus Metall angeordnet ist.

2. Gasspülstein nach Anspruch 1, dadurch gekennzeichnet, dass das Gaszuführungsrohr (8) zumindest in seinem an das kalte Steinende (4) anschliessenden Teil konzentrisch von einem Schutzrohr (13) umgeben ist, das mit einer feuerfesten masse (14) gefüllt ist.

## Claims

1. A gas purge plug for metallurgical furnaces and vessels which at its cold end that is remote from the interior of the furnace or vessel is connected to a gas feed pipe, characterized in that a solid metal core (9) is centrally disposed in the interior of and extends along the gas feed pipe (8) and is surrounded by a helical coil (10) of metal.

2. A gas purge plug according to claim 1, characterized in that at least that portion of the gas feed pipe (8) which adjoins the cold end (4) of the plug is concentrically surrounded by a protecting tube (13), which is filled with a refractory composition (14).

## Revendications

1. Brique pour lavage au gaz pour fours et récipients métallurgiques, qui est reliée à son extrémité de brique froide opposée à l'intérieur de four ou de récipient, à un tube d'amenée de gaz, caractérisée en ce que dans le tube d'amenée de gaz (8) est agencé en s'étendant de manière centrée suivant sa direction longitudinale, un noyau métallique (9) de réalisation pleine avec une spirale en métal (10) l'entourant suivant une ligne hélicoïdale.

2. Brique pour lavage au gaz suivant la revendication 1, caractérisée en ce que le tube d'amenée de gaz (8) est entouré concentriquement, au moins dans sa partie se raccordant à l'extrémité de brique froide (4), par un tube protecteur (13), qui est rempli avec une masse réfractaire (14).
